# FASCICULE DE BREVET EUROPEEN

(11) **EP 0 118 076 B1**
(45) Date de publication et mention de la délivrance du brevet: **07.01.1987**
(21) Numéro de dépôt: 84101781.7
(22) Date de dépôt: 21.02.1984
(51) Int. Cl.: B65H 54/80

(54) **Machine de lovage d'un câble**
Vorrichtung zum Aufschiessen eines Kabels
Apparatus for coiling a cable

(30) Priorité: 25.02.1983 FR 8303092
(43) Date de publication de la demande: 12.09.1984
(73) Titulaire: LES CABLES DE LYON Société anonyme dite:, F-92111 Clichy Cedex (FR)
(72) Inventeur: Rerolle, Yves, F-69005 Lyon (FR)
(74) Mandataire: Weinmiller, Jürgen

## Description

La présente invention concerne une machine de lovage d'un câble sur une aire circulaire, le câble étant distribué à la verticale du centre de cette aire par une roue de distribution et ladite aire comprenant une couronne intérieure et une couronne extérieure délimitant entre elles une zone de lovage, machine comprenant un pied monté au centre de la couronne intérieure de la cuve, un pilier sensiblement vertical tournant sur le pied, et un bras guidant le câble depuis la sortie de la roue de distribution jusqu'à un point de dépose.

Une telle machine de lovage est connue de FR-A-88 593.

Ces câbles électriques, notamment les câbles électriques sous-marins, sont fabriqués et livrés en très grande longueur d'un seul tenant, puis stockés dans des cuves placées sur les ponts ou dans les cales de navires câbliers.

Ces machines de lovage connues montées au centre de cuves de stockage de navires cabliers présentent un inconvénient majeur dans la mesure où elles sont montées à demeure au centre de la cuve. Au cours du délovage des câbles, ces machines sont gênantes et peuvent même détériorer les câbles.

La présente invention a pour but de remédier à cet inconvénient en proposant une machine transportable qui évite ainsi son embarquement en mer, et qui ne gêne pas le délovage des câbles. Cette machine est également facilement transportable sur route car ses dimensions restent dans les limites d'un gabarit routier.

Ce problème est résolu par le fait que le bras est articulé en deux points, un point haut relié à un bras de commande et un point bas relié à une tige assurant ainsi un réglage de la position radiale du point de dépose pour permettre de ranger l'une à côté de l'autre les spires successives du câble à lover et de ranger le bras le long du pilier, le pied étant démontable par rapport à la couronne intérieure.

Avantageusement le bras articulé est une partie mobile d'un quadrilatère déformable.

De préférence, le bras articulé comporte, a son extrémité supérieure, un panier ou trompette orientable pour conserver au câble une courbure naturelle. Ce panier est orienté par deux biellettes montées à l'extrémité du bras de commande et entraînées par une transmission à chaîne.

De préférence, le bras de commande est entraîné par un moteur et un vérin avantageusement irréversible donnant la position de réglage désirée du bras articulé.

Il est décrit ci-après à titre d'exemple et en référence aux figures du dessin annexé une machine de lovage selon l'invention.
La figure 1 représente une vue d'ensemble d'une machine mise en place à l'intérieur d'un bateau en centre d'une cuve, le bras de lovage étant dans trois positions différentes.
La figure 2 représente une vue agrandie et partielle de la figure 1.
La figure 3 représente en vue de dessus un détail de la figure 2.
La figure 4 représente une machine en position repliée pour sa manutention.
La figure 5 est une vue de côté de la figure 4 montrant deux roues arrières nécessaires à la manutention.

Dans la figure 1 une machine 1 est montée sur une structure centrale 101 d'une cuve 100. Radialement à cette partie centrale, une couronne 102 délimite le diamètre minimum d'enroulement des spires d'un câble 10 et une couronne 103 délimite le diamètre maximum d'enroulement des spires de câble.

La machine 1 possède un pied 2 à quatre branches (mieux visibles en figure 5), un pilier 3 sensiblement vertical possédant un mouvement de rotation par rapport au pied 2, un bras articulé 4 soutenant le câble 10 depuis pratiquement la sortie d'une roue de distribution 11 montée sur le bateu jusqu'à un point de dépose 8, ce bras articulé 4 étant soutenu par une tige 5 de longueur invariable au cours de l'opération de lovage et un bras de commande 6. A l'extrémité du bras articulé, à proximité du point où la roue de distribution délivre le câble, un panier 7 reçoit le câble 10.

En trait plein, on voit la position d'écartement maximal prise par le bras articulé pour lover le câble contre la couronne 103 et on voit également, en traits interrompus, la position d'écartement minimal prise par le bras articulé pour lover le câble contre la couronne 102 (position b).

Dans sa position de transport (position c que l'on voit également en traits interrompus mais que l'on voit mieux en figure 4), le bras articulé 4 est encore plus proche du pilier 3, et c'est dans cette position que la machine sera mise en place sur la partie centrale 101 de la cuve à l'aide d'un palan dont le crochet 9 s'accroche par exemple au bras de commande 6.

La tige 5 de longueur invariable en position lovage est donc rendue plus courte en position garage et ceci est réalisable grâce à une extrémité filetée 5' que l'on peut visser ou dévisser manuellement par un petit volant.

Dans la figure 2, la roue de distribution 11 amène le câble 10 au dessus du panier 7 du bras articulé 4. Ce câble passe à l'intérieur du panier 7 puis à l'intérieur du bras articulé 4 qui comporte des rouleaux de guidage (non représentés) sur ses quatre faces intérieures. Le panier est fixé sur le bras articulé et cet ensemble est mis en mouvement par le bras de commande 6. Ce bras de commande 6, comme on peut le voir dans la figure 3, est constitué de deux barres 6A, 6B sur lesquelles sont montés un moteur 60 et un vérin 70 de préférence irréversible, qui provoquent la rotation du bras de commande 6. Une roue dentée 62 roule alors sur un secteur denté fixe 61 monté sur le pilier 3.

La roue 62 est solidaire de deux roues dentées 63, 63'qui entraînent deux autres roues dentées 65, 65' par l'intermédiaire de deux chaînes 64, 64'.

Ces roues dentées 65, 65' entraînent en rotation deux biellettes 66, 66' fixées au panier 7. En revenant à la figure 2, on voit que les biellettes 66, 66' permettent au panier de prendre une bonne orientation par rapport au câble. En effet, si le bras de commande 6 était directement articulé sur le panier 7, celui-ci décrirait la même trajectoire circulaire que le bras de commande 6, mais il est nécessaire que ce panier décrive une trajectoire pratiquement rectiligne pour que le câble garde une courbure naturelle. Cette trajectoire sensiblement rectiligne du panier est obtenue par les deux biellettes 66, 66', trois positions caractéristiques du panier (7, 7a, 7b) étant représentées. La position basse du bras de commande donne une position quasi-verticale aux biellettes 66, 66' une position médiane, en traits interrompus, donne aux biellettes (66a, 66'a) une position quasi-horizontale et la position haute du bras de commande, en traits interrompus, donne aux biellettes (66b, 66'b) une position oblique. Quand le bras de commande 6 tourne d'environ 60° dans le sens horaire, les biellettes tournent alors d'environ trois quarts de tour, également dans le sens horaire, et le panier 7 décrit une courbe sensiblement rectiligne.

Afin d'améliorer la bonne présentation du câble dans le panier 7 lié au bras articulé 4, on peut perfectionner le dispositif en donnant au bras de commande 6 une longueur variable selon sa position angulaire. Le mouvement de rotation de l'ensemble de la machine au centre de la cuve est obtenu par le simple poids du câble complété éventuellement par une légère action de l'opérateur. Le pilier 3 tourne sur un guidage circulaire, et dans la position transport ce pilier est bloqué en rotation par deux mâchoires serrées à l'aide de la manivelle 23.

Dans la figure 4, la machine est en position de transport, le bras articulé 4 est donc replié et la tige 5 est plus courte car son extrémité filetée 5' est vissée à l'intérieur de ladite tige.

Une roue pivotante 22 est montée sur le bras de commande 6 etdeux roues 21,21' (mieux visibles en figure 5) sont montées sur le pied 2.

Sans sortir du cadre de l'invention, la rotation de cette machine autour du centre de la cuve peut être motorisée par tous moyens appropriés.

## Revendications

1. Machine de lovage d'un câble (10) sur une aire circulaire (100), le câble étant distribué à la verticale du centre de cette aire par une roue de distribution (11) et ladite aire comprenant une couronne intérieure (102) et une couronne extérieure (103) délimitant entre elles une zone de lovage, machine comprenant un pied (2) monté au centre de la couronne intérieure (102) de la cuve, un pilier (3) sensiblement vertical tournant sur le pied (2), et un bras (4) guidant le câble depuis la sortie de la roue de distribution (11) jusqu'à un point de dépose (8) caractérisé en ce que le bras (4) est articulé en deux points, un point haut relié à un bras de commande (6) et un point bas relié à une tige (5) assurant ainsi un réglage de la position radiale du point de dépose (8) pour permettre de ranger l'une à côté de l'autre les spires successives du câble à lover et de ranger le bras articulé (4) le long du pilier (3), le pied (2) étant démontable par rapport à la couronne intérieure (102).

2. Machine de lovage selon la revendication 1, caractérisée en ce que le bras articulé est une partie mobile d'un quadrilatère déformable.

3. Machine de lovage selon l'une des revendications 1 ou 2, caractérisée en ce que le bras articulé (4) comporte, à son extrémité supérieure, un panier (7) ou trompette orientable pour conserver au câble (10) une courbure naturelle.

4. Machine de lovage selon l'une des revendications 1 à 3, caractérisée en ce que le panier (7) est orienté par deux biellettes (66, 66') montées à l'extrémité du bras de commande (6) et entraînées par une transmission à chaîne.

5. Machine de lovage selon l'une des revendications 1 à 4, caractérisée en ce que le bras de commande (6) est entraîné par un moteur (60) et un vérin (70) donnant la position de réglage désirée du bras articulé.

## Patentansprüche

1. Maschine zum Aufschieben eines Kabels (10) auf einen kreisförmigen Bereich (100), wobei das Kabel senkrecht über dem Zentrum dieses Bereichs von einem Verteilrad (11) ankommt und dieser Bereich eine innere Krone (102) und eine äussere Krone (103) aufweist, die zwischen sich eine Aufschiesszone eingrenzen, wobei die Maschine einen Fuss (2) aufweist, der im Zentrum der inneren Krone (102) des Behälters angeordnet ist, einen im wesentlichen senkrechten Pfeiler (3), der auf dem Fuss (2) dreht, und einen Arm (4) aufweist, der das Kabel vom Ausgang des Verteilrads (11) bis zu einem Ablagepunkt (8) führt, dadurch gekennzeichnet, dass der Arm (4) an zwei Punkten gelenkig gelagert ist, an einem oberen Punkt, der mit einem Steuerarm (6) verbunden ist, und an einem unteren Punkt, der mit einer Stange (5) verbunden ist, wodurch eine Einstellung der radialen Position des Ablagepunktes (8) bewirkt wird, um es zu ermöglichen, die aufeinanderfolgenden Windungen des aufzuschiessenden Kabels nebeneinander anzuordnen und den gelenkig gelagerten Arm (4) entlang des Pfeilers (3) anzuordnen, wobei der Fuss (2) von der inneren Krone (102) abnehmbar ist.

2. Aufschiessmaschine nach Anspruch 1, dadurch gekennzeichnet, dass der gelenkig gelagerte Arm ein bewegliches Teil eines verformbaren Vierecks ist.

3. Aufschiessmaschine nach einem der Ansprüche 1 oder 2, dadurch gekennzeichnet, dass der gelenkig gelagerte Arm (4) an seinem oberen Ende einen ausrichtbaren Korb (7) oder eine Trompete aufweist, um eine natürliche Krümmung des Kabels (10) beizubehalten.

4. Aufschiessmaschine nach einem der Ansprüche 1 bis 3, dadurch gekennzeichnet, dass der Korb (7) von zwei Kurbelstangen (66, 66') ausgerichtet wird, die am Ende des Steuerarms (6) angeordnet und von einem Kettengetriebe angetrieben werden.

5. Aufschiessmaschine nach einem der Ansprüche 1 bis 4, dadurch gekennzeichnet, dass der Steuerarm (6) von einem Motor (60) und einem Arbeitszylinder (70) angetrieben wird, der die gewünschte Einstellposition des gelenkig gelagerten Arms gibt.

## Claims

1. A machine for coiling a cable (10) on a circular area (100), the cable being distributed vertically above the center of said area by a distribution wheel (11) and said area comprising an inner crown (102) and an outer crown (103) delimiting between them a coiling zone, the machine comprising a stand (2) mounted in the center of the inner crown (102) of the tank, a substantially vertical pillar (3) rotatably mounted on the stand (2), and an arm (4) guiding the cable from the leaving of the distribution wheel (11) to a deposit point (8), characterized in that the arm (4) is articulated in two points, a high point connected to a control arm (6) and a low point connected to a rod (5), thus ensuring an adjustment of the radial position of the deposit point (8) for permitting to deposit side by side the successive windings of the cable to be coiled down and to arrange the articulated arm (4) along the pillar (3), the stand (2) being removable from the inner crown (102).

2. A coiling machine according to claim 1, characterized in that the articulated arm is a mobile part of a deformable quadrilateral.

3. A colling machine according to one of claims 1 and 2, characterized in that the articulated arm (4) comprises at its upper end an adjustable basket (7) or trumpet in order to conserve a natural curve of the cable (10).

4. A coiling machine according to one of claims 1 to 3, characterized in that the basket (7) is adjusted by two cranks (66, 66') which are mounted at the end of the control arm (6) and driven by a chain drive.

5. A coiling machine according to one of claims 1 to 4, characterized in that the control arm (6) is driven by a motor (60) and a jack (70) giving the desired adjustement position of the articulated arm.
